# EUROPÄISCHE PATENTSCHRIFT

(11) **EP 0 317 498 B1**
(45) Veröffentlichungstag und Bekanntmachung des Hinweises auf die Patenterteilung: **05.06.1991**
(21) Anmeldenummer: 88810679.6
(22) Anmeldetag: 03.10.1988
(51) Int. Cl.: B27G 1/00, B27M 3/28, B27G 13/14

(54) **Flickstück zum Ausbessern von fehlerhaften Stellen im Holz**
Dowel for upgrading timber with defects
Cheville pour réparer les endroits irréguliers du bois

(30) Priorität: 27.10.1987 CH 4208/87
(43) Veröffentlichungstag der Anmeldung: 24.05.1989
(73) Patentinhaber: OERTLI WERKZEUGE AG, 8180 Bülach (CH)
(72) Erfinder: Oertli, Paul, CH-8180 Bülach (CH)
(74) Vertreter: Riederer, Conrad A., Dr.

(56) Entgegenhaltungen:
- DE-A- 2 125 799
- US-A- 1 973 757
- US-A- 1 995 505
- US-A- 2 217 311

## Beschreibung

Die Erfindung betrifft ein Flickstück zum Ausbessern von fehlerhaften Stellen im Holz, welches Flickstück in einer am Ort der fehlerhaften Stelle angebrachten, der Form des Flickstückes entsprechenden Ausnehmung im Holz einsetzbar ist und die Form eines Abschnitts eines Rotationskörpers aufweist, welcher Abschnitt von der Seite her gesehen den Umriss eines vollständigen Kreisabschnitts und von oben her gesehen einen schiffchen förmigen Umriss besitzt.

Die DE-A-645 283 zeigt ein Verfahren zum Ausbessern von Bauhölzern, bei welchem die Fehlerstellen durch Einschneiden länglicher Aussparungen entfernt und dann Flickstücke in die Aussparungen eingesetzt und mit Hilfe eines Klebmittels befestigt werden. Beim Einschneiden der länglichen Aussparungen werden die Enden derselben mit Zungen und Schlitzen versehen, die in entsprechende Schlitze und Zungen an den Enden der länglichen Holzflicke hineinpassen und beim Hineindrücken derselben in die Aussparungen in Keileingriff miteinander geraten. Das beschriebene Flickstück weist in seinem mittleren Bereich zueinander parallele Seitenkanten auf. Zu diesem Flickstück wird in der DE-A-21 25 799 bemerkt: "Diese Gestaltung ist jedoch im Hinblick auf das Einpassen in die entsprechende Ausnehmung des Werkstückes nachteilig, weil hierdurch nicht in jedem Fall, z.B. beim Arbeiten des Holzes wie Schwinden oder Quellen, ein hinreichend genauer Formschluss zwischen Ausnehmung und Flickstück erreichbar ist. Dieses bekannte Flickstück weist ausserdem an seinen Längsenden mehrere spitz zulaufende Zinken auf, wodurch dessen Herstellung erschwert wird. Trotz dieser länglichen Ausführungsform ist dieses bekannte Flickstück auch insofern nicht zum Ausflicken von Harzgallen geeignet, als es nur für durch das Holz hindurchreichende Ausnehmungen vorgesehen ist und nicht die besondere Form der Harzgallen berücksichtigt."

Die bereits zitierte DE-A-21 25 799 zeigt ein schiffchenförmiges Flickstück, dessen beiderseitigen Flanken jeweils bombiert mit einem Flankenradius von 27 bis 33 mm ausgebildet sind, wobei die Berührungskante der Flanken auf einem Kreisbogen liegt. Das Flickstück hat eine Länge von 65 bis 80 mm und eine grösste Breite von 6 bis 10 mm und eine Höhe von 10 bis 17 mm. Diese Formgebung entspricht weitgehend den üblich vorkommenden Harzgallen. Es ist nicht möglich, dieses Flickstück einfach massstäblich zu vergrössern, weil es dann zu lang und zu hoch würde. Es sind aber seit längerer Zeit 15 und 20 mm breite Flickstücke im Handel, welche eine ähnliche Formgebung wie das Flickstück der DE-A-21 25 799 aufweisen, aber nur etwa 80 mm lang und 20 mm hoch sind. Diese Flickstücke haben jedoch erhebliche Nachteile, wie dies ein Vergleich der Flickstückformen von Figur 1 und 3 zeigt. Das breitere Flickstück von Figur 3 ist notgedrungen wesentlich weniger spitzig als das Flickstück von Figur 1, welches den in der DE-A-21 25 799 angegebenen Abmessung entspricht. Da das breitere Flickstück weniger spitzig ist, ist die Flickstelle nach dem Einsetzen des Flickstücks in das Holz wesentlich besser sichtbar als beim schmalen Flickstück gemäss Figur 1. Da zudem das Flickstück nach Figur 3 und 4 relativ hoch ist, besteht die Gefahr, dass bei dünnen Brettern beim Herstellen der entsprechenden Aussparung ein Loch entsteht, so dass das Brett nach dem Einsetzen des Flickstücks nicht nur auf der Oberseite, sondern auch auf der Unterseite gehobelt werden muss. Zudem besteht die Gefahr, dass die Unterseite beim Durchbruch des Fräsers durch Ausbrechen von Holzfasern beschädigt wird. Es wäre zwar möglich, ein grosses Flickstück weniger hoch zu gestalten. Zu diesem Zweck müssten aber die Flanken des Flickstücks etwas weniger steil angeordnet werden. Sind aber die Flanken nicht genügend steil, so geht die selbstklemmende Wirkung verloren, welche die Flickstücke gemäss der DE-A-21 25 799 nach dem Einsetzen in die Aussparung am Herausfallen hindert.

Es ist daher Aufgabe der vorliegenden Erfindung, ein Flickstück der eingangs erwähnten Art zu schaffen, das keine tiefe Aussparung benötigt, stets genau in die Aussparung passt und so dimensioniert werden kann, dass es sich auch zur Behebung von relativ breiten Fehlstellen eignet. Das Flickstück sollte auch selbstklemmend sein, so dass es nach dem Einsetzen in die Aussparung nicht wieder herausfällt.

Hinsichtlich der Ausbildung des Flickstückes wird die Aufgabe erfindungsgemäss dadurch gelöst, dass der radial aussen liegende Teil der Erzeugefläche des Rotationskörpers einen etwa dreieckförmigen Einschnitt mit auf die Rotationsachse gerichteter Spitze besitzt, wobei die Tiefe des Einschnitts etwa der Hälfte der radialen Höhe des Abschnitts entspricht. Durch den dreieckförmigen Einschnitt wird die Höhe des Flickstücks im Vergleich zu einem Flickstück ohne solche Rille erheblich vermindert. Die Höhe des Flickstücks, bzw. die Tiefe der nötigen Aussparung, braucht daher auch bei einer erhöhten Breite des Flickstücks nicht grösser zu sein als beim vorbekannten schiffchenförmigen Flickstück. Dank des dreieckförmigen Einschnitts weist das Flickstück von oben gesehen an beiden Enden spitzige Zungen auf. Die Konturen dieser Zungen sind ähnlich wie der Faserverlauf im Holz, so dass das Flickstück nach dem Einsetzen und Ueberarbeiten der Oberfläche kaum sichtbar ist. Da die Tiefe des dreieckförmigen Einschnitts etwa die Hälfte der Höhe des Flickstücks beträgt, besteht keine Gefahr, dass das Flickstück auseinander brechen kann.

Der Abschnitt weist vorteilhaft bombierte Flanken auf. Dadurch wird erreicht, dass beim Einsetzen des Flickstücks dieses selbstklemmend in der Aussparung festgehalten wird. Vorteilhaft sind auch die Flanken der den jeweiligen Einschnitt begrenzenden Wandungen bombiert. Daraus ergibt sich, dass das Flickstück von oben gesehen spitzige Zungen aufweist, deren Flanken gekrümmt verlaufen. Sie haben daher ein ähnliches Aussehen wie die Fasern im Holz, so dass das Flickstück nach dem Einsetzen und Ueberarbeiten der Oberfläche des Holzes kaum sichtbar ist. Der Bombierungsradien der Flanken des Abschnitts und/oder des jeweiligen Einschnitts sind vorteilhaft wesentlich kleiner als der Aussenradius des Rotationskörpers. Dabei werden vorteilhaft die Bombierungsradien der Flanken des Abschnitts und der Flanken des Einschnitts gleich gross gehalten. Dies ergibt eine symmetrische Form der jeweiligen Zunge, was ebenfalls dazu beiträgt, das Flickstück nach dem Einsetzen in das Holz praktisch unsichtbar zu machen. Das Flickstück ist vorteilhaft so proportioniert, dass der Bombierungsradius der Flanken des Abschnitts und der Flanken des jeweiligen Einschnitts etwa zwei Fünftel des Aussenradius beträgt und dass der Ursprung des jeweiligen Bombierungsradius sich an einem Ort befindet, der in einem Abstand von der Peripherie entfernt ist, welcher Abstand etwa die Hälfte des jeweiligen Bombierungsradius beträgt.

Zweckmässigerweise besitzt der Grund des jeweiligen Einschnitts einen Grundradius von beispielsweise etwa 0,5 mm. Dieser Grundradius ist vor allem beim Fräser für die Ausnehmung von Bedeutung, wie dies später noch näher erläutert werden wird.

Bei einer vorteilhaften Dimensionierung eines Flickstücks für relativ grosse Harzgallen beträgt der Aussenradius 80 bis 120 mm, vorzugsweise 100 mm, der Bombierungsradius 25 bis 35 mm, vorzugsweise 30 mm, die Höhe 9 bis 17 mm, vorzugsweise 13 mm, die Einschnittiefe 4 bis 8 mm, vorzugsweise 7 mm.

Statt bombierte Flanken könnte der Abschnitt, im Querschnitt gesehen, mindestens im unteren Bereich in einem spitzen Winkel zueinander verlaufende Flanken aufweisen. Wenn aber eine selbstklemmende Wirkung erzielt werden soll, müsste der Abschnitt, im Querschnitt gesehen, im oberen Bereich praktisch parallel zueinander verlaufende Flankenteile aufweisen. Eine solche Ausgestaltung hat den Vorteil, dass die Werkzeuge zur Herstellung der Flickstücke und der Aussparungen etwas einfacher sind. Bombierte Flanken werden jedoch bevorzugt.

Ausführungsbeispiele der Erfindung werden unter Bezugnahme auf die Figuren 5 bis 17 beschrieben. Die Figuren 1 bis 4 betreffen vorbekannte Flickstücke. Es zeigt:
Figur 1 ein vorbekanntes Flickstück gemäss der DE-A-21 25 799,
Figur 2 eine Seitenansicht des Flickstücks von Figur 1,
Figur 3 ein im Handel erhältliches vorbekanntes Flickstück zum Ausbessern von grossen Fehlstellen,
Figur 4 eine Seitenansicht des Flickstücks von Figur 3,
Figur 5 ein Flickstück gemäss einem Ausführungsbeispiel der Erfindung,
Figur 6 eine Seitenansicht des Flickstücks von Figur 5,
Figur 7 einen Längsschnitt durch eine Aussparung, in welche das Flickstück einzusetzen ist,
Figur 8 einen Querschnitt durch die Aussparung von Figur 7 entlang der Linie VIII-VIII,
Figur 9 eine Draufsicht auf die Aussparung von Figur 5,
Figur 10 einen Schnitt durch einen Rotationskörper zur Erklärung der geometrischen Form des Flickstücks gemäss den Figuren 5 und 6,
Figur 11 eine Seitenansicht eines Flickstücks, das einen Abschnitt des Rotationskörpers von Figur 10 darstellt,
Figur 12 ein Ausführungsbeispiel eines Fräsers zur Herstellung einer Aussparung gemäss den Figuren 7 bis 9,
Figur 13 ein Ausführungsbeispiel eines Fräsers zur Herstellung einer Aussparung für ein Flickstück mit zwei Rillen,
Figur 14 ein weiteres Ausführungsbeispiel eines Flickstücks im Schnitt.

Wie bereits einleitend ausgeführt wurde,zeigen Figur 1 und 2 ungefähr massstäblich ein bekanntes Flickstück gemäss der DE-A-21 25 799. Dieses Flickstück eignet sich besonders zum Ausbessern von Harzgallen üblicher Grösse.

Die Figuren 3 und 4 zeigen in ungefähr massstäblicher Darstellung ein im Handel erhältliches Flickstück zum Ausbessern von besonders grossen Fehlstellen im Holz.

Die Figuren 5 und 6 zeigen ein Ausführungsbeispiel eines Flickstückes 10 gemäss der Erfindung. In der gezeigten Grösse eignet sich das Flickstück 10 zum Ausbessern von relativ breiten fehlerhaften Stellen im Holz. Es wäre aber auch möglich, das Flickstück mit der Formgebung gemäss den Figuren 5 und 6 schmal wie das Flickstück von Figur 1 und 2 und sogar noch etwas kürzer auszugestalten, um relativ kleine Fehlstellen auszubessern.

Das Flickstück 10 von Figuren 5 und 6 ist in eine am Ort der fehlerhaften Stelle angebrachten, der Form des Flickstücks entsprechenden Ausnehmung 11 im Holz 13 einsetzbar (Figuren 7 bis 9).

Betrachtet man nun die Formgebung des Flickstücks 10, so ist ersichtlich, dass es die Form eines Abschnitts eines Rotationskörpers besitzt. Dies wird in den Figuren 10 und 11 besser veranschaulicht. Wenn hier von einem Abschnitt eines Rotationskörpers 15 die Rede ist, so wird damit lediglich die Form des Flickstücks beschrieben, nicht aber dessen Herstellung. Für die Massenfertigung wäre es zu aufwendig, zuerst einen Rotationskörper herzustellen, um dann einen Abschnitt abzutrennen. Die Herstellung des Flickstücks 10 kann in der Praxis beispielsweise mit dem gleichen Verfahren erfolgen, wie es zur Herstellung des vorbekannten Flickstücks in der DE-A-21 25 799 beschrieben ist.

Wie bereits erwähnt wurde, weist das Flickstück 10 die Form eines Abschnitts eines Rotationskörpers 15 (Fig. 10 und 11) auf. Das Flickstück 10 besitzt mindestens einen Einschnitt in Form einer peripheren Rille 17 von etwa dreieckförmigem Querschnitt. Dank diesem dreieckförmigen Einschnitt mit auf die Rotationsachse gerichteter spitze entstehen die in Figur 5 bei der Ansicht von oben sichtbaren Zungen 19. Das dort gezeigte Flickstück 10 besitzt auf jeder Seite zwei solcher Zungen 19. Wären n periphere Rillen vorhanden, so wären es auf jeder Seite n+1 solcher Zungen 19. Es ist zu beachten, dass die Zungen 19 recht spitzig gestaltet werden können, so dass deren Flanken 21 ähnlich verlaufen wie die Fasern 23 im Holz 13 (Fig. 9). Dies hat den Vorteil, dass das Flickstück 10 nach dem Einsetzen im Holz 13 praktisch unsichtbar bleibt.

Wie Figur 11 zeigt, hat der Abschnitt 10 von der Seite her gesehen die Form eines Kreissegments mit dem Radius R₁. Die äusseren und inneren Flanken 21, 21′ sind bombiert ausgebildet, wobei der Bombierungsradius R₂, R₃ wesentlich kleiner ist als der Aussenradius R₁ (Fig. 11) des Rotationskörpers 15. Die Tiefe T der Rille 17 ist wesentlich kleiner als die Höhe H des Abschnitts. Die Tiefe T der Rille 17 beträgt etwa die Hälfte der Höhe H. Der Radius R₂, R₃ der äusseren und/ oder inneren Flanken 21, 21′ beträgt etwa zwei Fünftel des Aussenradius R₁. Der Ursprung des jeweiligen Radius R₂, R₃ befindet sich etwa an einem Ort, der in einem Abstand D von der Peripherie entfernt ist, der etwa die Hälfte des jeweiligen Flankenradius R₂, R₃ beträgt. Der Grund der Rille 17 ist mit einem Grundradius R₄ gerundet.

Bei der geschilderten Formgebung ergibt sich beim Einsetzen des Flickstücks in die Ausnehmung 11 im Holz 13 eine gute Keilwirkung, so dass das Flickstück genau in die Ausnehmung 11 passt und darin selbstklemmend festsitzt, ohne dass irgendwelche Spannmittel notwendig wären. Es genügt also, das Flickstück mit Leim zu bestreichen und mit einem sanften Schlag in die Aussparung 11 einzusetzen. Für ein Flickstück zum Ausbessern von relativ grossen Fehlstellen haben sich folgende Abmasse bewährt:
- Aussenradius R₁: 80 bis 120 mm, vorzugsweise 100 mm
- Flankenradius R₂: 25 bis 35 mm, vorzugsweise 30 mm
- Flankenradius R₃: 25 bis 35 mm, vorzugsweise 30 mm
- Grundradius R₄: 0,5 mm
- Höhe H: 9 bis 17 mm, vorzugsweise 13 mm
- Rillentiefe T: 4 bis 8 mm, vorzugsweise 7 mm
- Abstand D von der: 13 bis 17 mm, vorzugsweise 15 mm
- Peripherie:

Für ein Flickstück mit einer Rille 17 beträgt die Breite B vorteilhaft etwa 15 mm, mit zwei Rillen 17 etwa 22 mm, mit drei Rillen etwa 28 mm.

Vergleicht man nun das Flickstück gemäss dem Ausführungsbeispiel der Erfindung in Figur 6 mit dem vorbekannten Flickstück von Figur 4, so ist ersichtlich, dass die Höhe H beim erfindungsgemäss Flickstück kleiner gehalten werden kann als beim vorbekannten Flickstück. Dies wiederum hat zur Folge, dass die Aussparung 11 (Fig. 8) nicht so tief sein muss wie beim vorbekannten Flickstück. Es besteht daher nicht die Gefahr, dass bei dünnen Brettern ein Loch entsteht. Ganz im Gegenteil, es bleibt ein Steg 12 stehen. Dieser trägt weiter zur Festigkeit des Werkstücks 13 bei. Das Flickstück 10 gemäss den Figuren 5 und 6 besitzt dank der peripheren Rille 17 bezogen auf das Volumen eine wesentlich grössere Oberfläche als ein vorbekanntes Flickstück gemäss den Figuren 1 bis 4. Die grössere Oberfläche des Flickstücks 10 gestattet daher auch eine bessere Verleimung mit dem Holz 13. Zusammenfassend kann also gesagt werden, dass die Verzahnung zwischen peripherer Rille 17 und dem Steg 12 wesentlich zur Festigkeit des mit einem Flickstück versehenen Werkstücks beiträgt.

Figur 12 zeigt ein Ausführungsbeispiel eines Fräsers 30 zur Herstellung einer Aussparung 11 für ein Flickstück 10, welches eine einzige periphere Rille 17 aufweist. Dieser Fräser 30 besteht aus zwei Scheiben 31, 33,deren Zähne 35, 37 sich überlappen. Der Zahn 35 besitzt einen Vorsprung 39, und der Zahn 37 besitzt einen Vorsprung 41. Das Profil ist dabei so, dass der in der Aussparung 11 (Fig. 8 und 9) entstehende Steg 12 eine gerundete Kante 14 aufweist. Die beschriebene Ausbildung des Fräsers 30 verhindert, dass am Steg 12 ein sogenannter Faden, d.h. eine Holzfaser, hängenbleibt, der in die Aussparung 11 ragen könnte und beim Einsetzen des Flickstücks 10 eingeklemmt werden könnte, was einen sicheren Sitz des Flickstücks in der Aussparung beeinträchtigen würde.

Beim Ausführungsbeispiel von Figur 13 eines Fräsers 30′ sind wiederum zwei Scheiben 31, 33 vorgesehen. Dazwischen befindet sich eine weitere Scheibe 32. Die Scheibe 32 weist Zähne 36 mit seitlichen Vorsprüngen 39′, 41′ auf, die mit den Vorsprüngen 39, 41 der anderen Scheiben überlappen. Mit dem Fräser von Figur 13 können Aussparungen für Flickstücke mit zwei peripheren Rillen gefertigt werden.

Es ist dem Fachmann ersichtlich, dass verschiedene andere Ausführungsformen der Erfindung möglich sind, ohne vom Grundgedanken der Erfindung abzuweichen. Bereits erwähnt wurde, dass auch ein Flickstück mit mehr als einer Rille 17 möglich ist. Weiter ist es möglich, der Rille 17 einen etwas anderen Querschnitt zu geben. Auch die äussere Formgebung kann anders gestaltet werden. So zeigt beispielsweise Figur 14 ein Flickstück 10 mit einem anderen Querschnitt. Im unteren Bereich laufen die Flanken 21 in einem spitzen Winkel zueinander, währenddem im oberen Bereich der Verlauf der Flanken 21 praktisch parallel ist. Diese Ausgestaltung der Flanken 21 stellt grundsätzlich nichts anderes dar als eine etwas andere Bombierung, mit welcher eine selbstklemmende Wirkung erzielt wird, die nach dem Einsetzen des Flickstücks ein Herausfallen aus der Ausnehmung im Holz verhindert.

## Patentansprüche

1. Flickstück zum Ausbessern von fehlerhaften Stellen im Holz (13), welches Flickstück in einer am Ort der fehlerhaften Stelle angebrachten, der Form des Flickstücks entsprechenden Ausnehmung (11) im Holz einsetzbar ist und die Form eines Abschnitts (10) eines Rotationskörpers (15) aufweist, welcher Abschnitt (10) von der Seite her gesehen den Umriss eines vollständigen Kreisabschnitts und von oben her gesehen einen schiffchenförmigen Umriss besitzt, dadurch gekennzeichnet, dass der radial aussen liegende Teil der Erzeugetfläche des Rotationskörpers (15) einen etwa dreieckförmigen Einschnitt (17) mit auf die Rotationsachse gerichteter Spitze besitzt, wobei die Tiefe (T) des Einschnitts etwa der Hälfte der radialen Höhe (H) des Abschnitts (10) entspricht.

2. Flickstück nach Anspruch 1, dadurch gekennzeichnet, dass der Abschnitt (10) bombierte Flanken (21) aufweist.

3. Flickstück nach Anspruch 1 oder 2, dadurch gekennzeichnet, dass die den Einschnitt (17) begrenzende Wandungen bombombierte Flanken (21′) aufweisen.

4. Flickstück nach Anspruch 2 oder 3, dadurch gekennzeichnet, dass der Bombierungsradius R₂, R₃ der Flanken (21, 21′) wesentlich kleiner ist als der Aussenradius R₁ des Rotationskörpers (15).

5. Flickstück nach Anspruch 3 oder 4, dadurch gekennzeichnet, dass die Bombierungsradien R₂, R₃ der Flanken (21) des Abschnitts (10) und der Flanken (21′) des Einschnitts (17) gleich gross sind.

6. Flickstück nach Anspruch 4 oder 5, dadurch gekennzeichnet, dass der Bombierungsradius R₂, R₃ der Flanken (21) des Abschnitts (10) und/oder der Flanken (21′) des jeweiligen Einschnitts (17) etwa zwei Fünftel des Aussenradius R₁ beträgt und dass der Ursprung des jeweiligen Bombierungsradius R₂, R₃ sich etwa an einem Ort befindet, der in einem Abstand D von der Peripherie entfernt ist, welcher Abstand D etwa die Hälfte des jeweiligen Bombierungsradius R₂, R₃ beträgt.

7. Flickstück nach einem der Ansprüche 1 bis 6, dadurch gekennzeichnet, dass der Grund des jeweiligen Einschnitts (17) einen relativ kleinen Grundradius R₄ von z.B. 0,5 mm besitzt.

8. Flickstück nach einem der Ansprüche 1 bis 7, dadurch gekennzeichnet, dass der Aussenradius R₁ 80 bis 120 mm, vorzugsweise 100 mm, dass der Bombierungsradius R₂, R₃ 25 bis 35 mm, vorzugsweise 30 mm, die Höhe H 9 bis 17 mm, vorzugsweise 13 mm, und die Einschnittiefe T 4 bis 8 mm, vorzugsweise 7 mm beträgt.

9. Flickstück nach Anspruch 1 oder 2, dadurch gekennzeichnet, dass der Abschnitt (10) im Querschnitt gesehen mindestens im unteren Bereich in einem spitzen Winkel zueinander verlaufende Flanken (21) aufweist.

10. Flickstück nach Anspruch 9, dadurch gekennzeichnet, dass der Abschnitt (10) im Querschnitt gesehen im oberen Bereich praktisch parallel zueinander verlaufende Flankenteile (22) aufweist.

## Claims

1. A patch for repairing defects in wood (13), the patch being introducible into a recess (11) contrived in the wood at the site of the defect, the recess corresponding to the shape of the patch, the same having the shape of a part (10) of a body (15) of rotation, which part (10) as seen from the side has the outline of a complete circle part and as seen from the top has a boat-like outline, characterised in that the radially outwards part of the generator surface of the body (15) of rotation is formed with a substantially triangular incision (17) whose apex is directed towards the rotational axis, the depth (T) of the incision corresponding substantially to half the radial height (H) of the part (10) of the body (15) of rotation.

2. A patch according to claim 1, characterised in that the part (10) has convex flanks (21).

3. A patch according to claim 1 or 2, characterised in that the incision-bounding walls have convex flanks (21′).

4. A patch according to claim 2 or 3, characterised in that the convexity radius R₂, R₃ of the flanks (21, 21′) is considerably smaller than the outer radius R₁ of the body (15) of rotation.

5. A patch according to claim 3 or 4, characterised in that the convexity radii R₂, R₃ of the flanks (21) of the part (10) and of the flanks (21′) of the incision (17) are equal.

6. A patch according to claim 4 or 5, characterised in that the convexity radius R₂, R₃ of the flanks (21) and/or flanks (21′) are approximately two-fifths of the outer radius R₁ and the origin of the particular R₂, R₃ concerned is disposed approximately at a place distant from the periphery by a distance D which is approximately half the associated radius R₂, R₃.

7. A patch according to any of claims 1 to 6, characterised in that the base of the incision (17) has a relatively small radius R₄ of e.g. 0.5 mm.

8. A patch according to any of claims 1 to 7, characterised in that the outer radius R₁ is from 80 to 120 mm, preferably 100 mm, the convexity radius R₂, R₃ is from 25 to 35 mm, preferably 30 mm, the height H is from 9 to 17 mm, preferably 13 mm, and the incision depth T is from 4 to 8 mm, preferably 7 mm.

9. A patch according to claim 1 or 2, characterised in that the part (10) has as seen in cross-section flanks (21) which converge towards one another at an acute angle at least in the bottom zone.

10. A patch according to claim 9, characterised in that the part (10) has as seen in cross-section flank parts (22) which extend substantially parallel to one another in the top zone.

## Revendications

1. Pièce de rapiécage pour la réparation de points défectueux dans du bois (13), laquelle pièce de rapiéçage peut être insérée dans le bois, dans un creux (11) qui est formé à l'endroit du point défecteux et qui correspond à la forme de la pièce de rapiéçage, et présente la forme d'un segment (10) d'un corps de révolution (15), segment (10) qui, vu de côté, a le contour d'un segment de cercle complet et, vu de dessus, a un contour en forme de navette, caractérisée en ce que la partie de la surface génératrice du corps de révolution (15) qui est située à l'extérieur en direction radiale comporte une encoche triangulaire (17) à pointe dirigée vers l'axe de révolution, la profondeur (T) de l'encoche correspondant à peu près à la moitié de la hauteur radiale (H) du segment (10).

2. Pièce de rapiéçage selon la revendication 1, caractérisée en ce que le segment (10) présente des flancs bombés (21).

3. Pièce de rapiéçage selon la revendication 1 ou 2, caractérisée en ce que les parois qui limitent l'encoche (17) présentent des flancs bombés (21′).

4. Pièce de rapiéçage selon la revendication 2 ou 3, caractérisée en ce que le rayon de bombement R₂, R₃ des flancs (21, 21′) est nettement plus petit que le rayon extérieur R₁ du corps de révolution (15).

5. Pièce de rapiéçage selon la revendication 3 ou 4, caractérisée en ce que les rayons de bombement R₂, R₃ des flancs (21) du segment (10) et des flancs (21′) de l'encoche (17) sont égaux.

6. Pièce de rapiéçage selon la revendication 4 ou 5, caractérisée en ce que le rayon de bombement R₂, R₃ des flancs (21) du segment (10) et/ou des flancs (21′) de l'encoche respective (17) mesure à peu près 2/5 du rayon extérieur R₁, et en ce que l'origine du rayon de bombement respectif R₂, R₃ se trouve à peu près en un lieu qui est éloigné d'une distance D de la périphérie, laquelle distance D s'élève à peu près à la moitié du rayon de bombement respectif R₂, R₃.

7. Pièce de rapiéçage selon l'une quelconque des revendications 1 à 6, caractérisée en ce que le fond de l'encoche respective (17) a un rayon de fond R₄ relativement petit, par exemple de 0,5 mm.

8. Pièce de rapiéçage selon l'une quelconque des revendications 1 à 7, caractérisée en ce que le rayon extérieur R₁ s'élève à 80-120 mm, de préférence à 100 mm, en ce que le rayon de bombement R₂, R₃ s'élève à 25-35 mm, de préférence à 30 mm, en ce que la hauteur H s'élève à 9-17 mm, de préférence à 13 mm, et en ce que la profondeur T de l'encoche s'élève à 4-8 mm, de préférence à 7 mm.

9. Pièce de rapiéçage selon la revendication 1 ou 2, caractérisée en ce que le segment (10), vu en coupe transversale, présente des flancs (21) qui s'étendent à angle aigu l'un par rapport à l'autre, au moins dans la région inférieure.

10. Pièce de rapiéçage selon la revendication 9, caractérisée en ce que le segment (10), vu en coupe transversale, présente, dans la région supérieure, des parties de flancs (22) qui s'étendent pratiquement parallèlement l'un à l'autre.
